# EUROPÄISCHE PATENTSCHRIFT

(11) **EP 2 909 444 B1**
(45) Veröffentlichungstag und Bekanntmachung des Hinweises auf die Patenterteilung: **09.12.2020**
(21) Anmeldenummer: 13774144.3
(22) Anmeldetag: 07.10.2013
(51) Int. Cl.: E21D 9/12

(54) **VERFAHREN UND VORRICHTUNG ZUM ABFÖRDERN VON ABRAUM IM TUNNELVORTRIEB**
METHOD AND DEVICE FOR TRANSPORTING OVERBURDEN AWAY DURING TUNNELLING
PROCÉDÉ ET DISPOSITIF POUR ÉVACUER DES DÉBLAIS AU COURS DU CREUSEMENT D'UN TUNNEL

(30) Priorität: 19.10.2012 DE 102012219134
(43) Veröffentlichungstag der Anmeldung: 26.08.2015
(73) Patentinhaber: HERRENKNECHT AKTIENGESELLSCHAFT, 77963 Schwanau (DE)
(72) Erfinder: BURGER, Werner, 77963 Schwanau (DE); STRÄSSER, Michael, 64285 Darmstadt (DE)
(74) Vertreter: RACKETTE Patentanwälte PartG mbB
(86) Internationale Anmeldenummer: PCT/EP2013/070839
(87) Internationale Veröffentlichungsnummer: WO 2014/060234

(56) Entgegenhaltungen:
- DE-C2- 19 700 297
- JP-A- H1 122 387

## Beschreibung

Die Erfindung betrifft ein Verfahren zum Abfördern von Abraum im Tunnelvortrieb.

Ein Verfahren zum Abfördern von Abraum im Tunnelvortrieb ist aus DE 197 00 297 C2 bekannt. Bei dem vorbekannten Verfahren zum Abfördern von Abraum im Tunnelvortrieb ist eine Abfördereinrichtung bekannt, die über eine in einer Ummantelung angeordnete Förderschneckeneinheit verfügt. In der Ummantelung sind eine abbauraumseitige, in einem Förderschneckenhüllrohr 20 ausgebildete erste Öffnung und ein abbauraumferner Auslass eingebracht. Die Öffnung und der Auslass sind durch wahlweise betätigbare Verschlüsse zu öffnen beziehungsweise zu verschließen. Weiterhin ist eine Einrichtung zum Ausschleusen von abzuförderndem Abraum vorhanden, die dazu eingerichtet ist, einen Gegendruck in der Ummantelung aufrechtzuerhalten. Bei einem Vortrieb mit Flüssigförderung ist die abbauraumseitige erste Öffnung geöffnet, der abbauraumferne Auslass ist geschlossen und die Ausschleuseinrichtung ist außer Betrieb. Bei einem erddruckgestützten Vortrieb sind die abbauraumseitige erste Öffnung und der abbauraumferne Auslass geschlossen, während die Ausschleuseinrichtung in Betrieb ist. Bei einem offenen Vortrieb ist die abbauraumseitige erste Öffnung geschlossen, der abbauraumferne Auslass geöffnet und die Ausschleuseinrichtung ist außer Betrieb.

Aus JP H11 22387 A ist eine Vorrichtung zum Abfördern von Abraum im Tunnelvortrieb bekannt. Diese vorbekannte Vorrichtung verfügt über zwei Förderschnecken, wobei jede Förderschnecke von einer Ummantelung umgeben ist. In der Ummantelung der abbauraumseitigen Förderschnecke ist eine erste Öffnung ausgebildet, die mit einem wahlweise betätigbaren ersten Verschluss verschließbar ist. Weiterhin ist eine abbauraumferne zweite Öffnung vorhanden, die in einer Ummantelung ausgebildet ist und mit einem wahlweise betätigbaren zweiten Verschluss, der durch die Ummantelung durchgreift, zum fluidmechanischen Trennen eines ersten Abschnittes und eines zweiten Abschnittes der Anordnung von Förderschnecken verschließbar ist. Bei der für einen flüssigkeitsgestützten Vortrieb ausgelegten Vorrichtung dient die verschließbare zweite Öffnung dazu, die abbauraumferne Förderschnecke, die sich gegenüber der abbauraumseitigen Förderschnecke mit einer anderen Geschwindigkeit dreht, bei Bedarf temporär zum Entleeren fluidmechanisch abzutrennen.

Der Erfindung liegt die Aufgabe zugrunde, ein Verfahren zum Abfördern von Abraum im Tunnelvortrieb im Wechsel zwischen erddruckgestütztem beziehungsweise offenem Vortrieb und flüssigkeitsgestütztem Vortrieb anzugeben, die sich durch einen wenig störanfälligen und verschleißarmen Betrieb auszeichnen.

Diese Aufgabe wird bei einem Verfahren zum Abfördern von Abraum im Tunnelvortrieb mit den Merkmalen des Patentanspruches 1 gelöst.

Dadurch, dass erfindungsgemäß bei dem Verfahren in einem drucklosen offenen Vortrieb oder in einem erddruckgestützten Vortrieb aus einer in Abförderrichtung ersten Öffnung Abraum ausgetragen wird und zum fluidmechanischen Deaktivieren eine der ersten Öffnung in Abförderrichtung nachgeordnete, in dem Querschnitt eines Förderschneckenhüllrohres gebildete zweite Öffnung deaktiviert ist, ergibt sich ein verhältnismäßig wenig störanfälliger und verschleißarmer Betrieb, da ein frühes Austragen dieses verschleißträchtigen Abraums erfolgt.

Weitere zweckmäßige Ausgestaltungen der Erfindung sind Gegenstand der Unteransprüche.

Weitere zweckmäßige Ausgestaltungen und Vorteile der Erfindung sind Gegenstand der nachfolgenden Beschreibung von Ausführungsbeispielen mit Bezug auf die Figuren der Zeichnung.

Es zeigen:
- Fig. 1: in einer anschaulichen Seitenansicht ein Ausführungsbeispiel einer Vorrichtung mit einer Tunnelvortriebsmaschine im erddruckgestützten Vortrieb,
- Fig. 2: in einer Schnittansicht entlang der Linie II-II das Ausführungsbeispiel gemäß Fig. 1,
- Fig. 3: in einer anschaulichen Seitenansicht das Ausführungsbeispiel gemäß Fig. 1 in einem flüssigkeitsgestützten Vortrieb,
- Fig. 4: in einer Schnittansicht entlang der Linie IV-IV das Ausführungsbeispiel gemäß Fig. 3,
- Fig. 5: in einer anschaulichen Seitenansicht eine Variante des Ausführungsbeispiels gemäß Fig. 1,
- Fig. 6: in einer Schnittansicht entlang der Linie VI-VI das Ausführungsbeispiel gemäß Fig. 5,
- Fig. 7: in einer anschaulichen Seitenansicht das Ausführungsbeispiel gemäß Fig. 5 bei einem flüssigkeitsgestützten Vortrieb,
- Fig. 8: in einer anschaulichen Seitenansicht das Ausführungsbeispiel gemäß Fig. 5 bei einem diskontinuierlichem Ausschleusbetrieb in einem ersten Betriebszustand und
- Fig. 9: in einer anschaulichen Seitenansicht das Ausführungsbeispiel gemäß Fig. 5 bei dem diskontinuierlichem Ausschleusbetrieb in einem zweiten Betriebszustand.

Fig. 1 zeigt in einer anschaulichen Seitenansicht eine Tunnelvortriebsmaschine, die mit einem Ausführungsbeispiel einer Vorrichtung zum Abfördern von Abraum ausgestattet und gemäß dem erfindungsgemäßen Verfahren betrieben wird. Die Tunnelvortriebsmaschine gemäß Fig. 1 verfügt über ein mit Abbauwerkzeugen 1 bestücktes Schneidrad 2, das mit einem Schneidradantrieb 3 zur Drehung antreibbar ist. In einem in Vortriebsrichtung rückseitig des Schneidrades 2 liegenden Abbauraum 4 ist bei dem in Fig. 1 dargestellten erddruckgestützten Vortrieb, auch EPB-Betrieb genannt, mit abzuförderndem Abraum sowie mit über eine Schildspülflüssigkeitszuführleitung 5 bei einem geöffneten Abbauraumschieber 6 bedarfsweise zugeführter Schildspülflüssigkeit ausgefüllt.

In den Abbauraum 4 mündet weiterhin eine Überstromleitung 7, die weiterhin mit einem von dem Schneidradantrieb 3 umschlossenen Pufferraum 8 in Verbindung steht. Die Verbindung zwischen dem Abbauraum 4 und dem Pufferraum 8 über die Überstromleitung 7 ist mit einem Überstromleitungsschieber 9 verschließbar beziehungsweise bei Bedarf zu öffnen, um für einen EPB-Betrieb angepasste Druckverhältnisse in dem Abbauraum 4 aufrechtzuerhalten.

In Vortriebsrichtung rückseitig des Abbauraumes 4 ist ein Ringraum 10 vorhanden, in den ein Zweig 11 der Schildspülflüssigkeitszuführleitung 5 mündet, wobei der Zweig 11 über einen Ringraumschieber 12 verschließbar ist.

Weiterhin verfügt die Tunnelvortriebsmaschine gemäß Fig. 1 über Vortriebszylinder 13, mit dem das Schneidrad 2 und ein Schild 14 mit Tübbingen 15 als Widerlager in Vortriebsrichtung verschiebbar sind. Die Tübbinge 15 wiederum sind über eine Tübbingzuführeinheit 16 und eine Tübbingpositioniereinheit 17 zum Auskleiden einer Tunnelwand verbaubar.

Die Tunnelvortriebsmaschine gemäß Fig. 1 ist mit einer Abfördereinrichtung 18 als Vorrichtung zum Abfördern von Abraum ausgestattet, die bei dem in Fig. 1 dargestellten Ausführungsbeispiel eine mit einer Seele ausgebildete Hauptförderschnecke 19 aufweist, welche von einem Hauptförderschneckenhüllrohr 20 umgeben ist und die sich von einem in dem Abbauraum 4 hineinragenden offenen Ende gekapselt durch den Ringraum 10 entgegen der Vortriebsrichtung von dem Schneidrad 2 weg erstreckt. Die Hauptförderschnecke 19 ist mit einem Hauptförderschneckenantrieb 21 in zwei Drehrichtungen zur Drehung antreibbar, wobei in einer Förderdrehrichtung in dem Abbauraum 4 vorhandener Abraum zusammen mit insbesondere durch die Schildspülflüssigkeitszuführleitung 5 zugeführte Schildspülflüssigkeit sowie gegebenenfalls mit weiteren Zuschlägen aus dem Abbauraum 4 entgegen der Vortriebsrichtung abförderbar ist.

An einem dem Abbauraum 4 abgewandten Ende des Hauptförderschneckenhüllrohres 20 ist als eine abbauraumseitige erste Öffnung in dem Hauptförderschneckenhüllrohr 20 ein Hauptförderschneckenauslass 22 vorhanden, der über einen Hauptförderschneckenauslassverschlussschieber 23 als ersten Verschluss wahlweise verschließbar ist. In Auswurfrichtung des Hauptförderschneckenauslasses 22 ist ein Querförderband 24 angeordnet, mit dem aus dem Hauptförderschneckenauslass 22 austretendes, abzufördernden Abraum aufweisendes Material quer zur Vortriebsrichtung abtransportierbar und einem entgegen der Vortriebsrichtung fördernden Nachläuferförderband 25 übergebbar ist, welches wiederum zusammen mit einem Nachläufer 26 in Vortriebsrichtung bewegbar ist.

Weiterhin lässt sich der Darstellung gemäß Fig. 1 entnehmen, dass das Hauptförderschneckenhüllrohr 20 in Abförderrichtung hinter dem Hauptförderschneckenauslass 22 mit einem Übergangsöffnungsdurchlassverschlussschieber 27 als zweiten Verschluss, mit dem ein durch den Querschnitt des Hauptförderschneckenhüllrohres 20 gebildeter Übergangsöffnungsdurchlass 28 als zweite Öffnung verschließbar ist, verschlossen ist, so dass sich ein in Abförderrichtung an das Hauptförderschneckenhüllrohr 20 anschließende Nachförderschneckenhüllrohr 29 mit einer darin über einen Nachförderschneckenantrieb 30 drehbar angeordneten Nachförderschnecke 31, die ebenfalls Bestandteil der Abfördereinrichtung 18 sind, fluidmechanisch deaktiviert ist.

Das Nachförderschneckenhüllrohr 29 mündet mit seinem dem Hauptförderschneckenhüllrohr 20 abgewandten Ende über einen Nachförderschneckenauslass 32 in von einem Spülkasten 33 umschlossenen Spülraum 34 einer Abtransporteinheit, in den weiterhin mit Spülflüssigkeit beaufschlagbare Spülkastenspülflüssigkeitszuführleitungen 35 münden. In dem Spülkasten 33 ist ein Zangenbrecher 36 angeordnet, mit dem, wie weiter unten näher erläutert, in den Spülkasten 33 eingeförderte grobe Bestandteile zerkleinerbar sind. In einem Bodenbereich des Spülkastens 33 mündet ein Förderleitungssaugstutzen 37 der Abtransporteinheit, der an eine Förderpumpe 38 der Abtransporteinheit angeschlossen ist, mit der wiederum in den Spülkasten 33 eingefördertes, relativ dünnflüssiges sowie nur relativ kleinkörnige Bestandteile aufweisendes Material aus dem Spülkasten 33 absaugbar ist. Mit der über einen Förderpumpenantrieb 39 antreibbaren Förderpumpe 38 ist in dem Spülraum 34 vorhandenes verhältnismäßig dünnflüssiges Material in eine Abführleitungsanordnung 40 der Abtransporteinheit einbringbar.

Fig. 2 zeigt in einer Schnittansicht entlang der Linie II-II das Ausführungsbeispiel gemäß Fig. 1 mit Blick in Vortriebsrichtung. Aus Fig. 2 ist ersichtlich, dass aufgrund der in Bezug auf die Vortriebsrichtung beziehungsweise die Abförderrichtung quer liegende Anordnung des Querförderbandes 24 ein Freiraum unterhalb des Hauptförderschneckenhüllrohres 20 geschaffen ist.

Fig. 3 zeigt in einer anschaulichen Seitenansicht die Anordnung gemäß Fig. 1 in einem flüssigkeitsgestützten Vortrieb, bei dem zum einen der Abbauraumschieber 6, der Überstromleitungsschieber 9 und der Ringraumschieber 12 geöffnet sind, um die für den flüssigkeitsgestützten Vortrieb erforderliche Flüssigkeitszufuhr und die entsprechenden Druckverhältnisse in dem Abbauraum 4 sowie in dem Pufferraum 8 aufrechtzuerhalten. In dem flüssigkeitsgestützten Vortrieb sind zum anderen die Hauptförderschneckenauslassverschlussschieber 23 geschlossen und der Übergangsöffnungsdurchlassverschlussschieber 27 ist geöffnet, so dass der zwischen dem Hauptförderschneckenhüllrohr 20 und dem Nachförderschneckenhüllrohr 29 liegende Übergangsöffnungsdurchlass 28 nunmehr geöffnet ist und von der Hauptförderschnecke 19 gefördertes, abzufördernden Abraum aufweisendes Material in das Nachförderschneckenhüllrohr 29 einförderbar und mit der sich nunmehr in einer Förderrichtung drehenden Nachförderschnecke 31 über den Nachförderschneckenauslass 32 in den von dem Spülkasten 33 umschlossenen Spülraum 34 weiterförderbar ist. In den Spülraum 34 ist bei dem flüssigkeitsgestützten Vortrieb, wie in Fig. 3 schematisch durch Pfeile dargestellt, über die Spülkastenspülflüssigkeitszuführleitungen 35 Spülflüssigkeit in den Spülraum 34 einbringbar, um eine an die Betriebsparameter der Förderpumpe 38 angepasste Konsistenz des abzufördernden Materiales zu erzielen.

Fig. 4 zeigt in einer Schnittansicht entlang der Linie IV-IV die Anordnung gemäß Fig. 3. Aus Fig. 4 ist besonders gut die Ausgestaltung des Zangenbrechers 36 mit über Druckzylinder 41 betätigbaren Brecherbacken 42 zu erkennen, mit denen das in dem Spülraum 34 vorhandene, auch verhältnismäßig großvolumige Bestandteile aufweisende Material so weit zerkleinerbar ist, bis ein dem Förderleitungssaugstutzen 37 vorgelagertes Sieb 43 passiert werden kann.

Fig. 5 zeigt in einer anschaulichen Seitenansicht eine Abwandlung des anhand Fig. 1 bis Fig. 4 erläuterten Ausführungsbeispieles, wobei sich bei dem Ausführungsbeispiel gemäß Fig. 1 bis Fig. 4 und der Abwandlung gemäß Fig. 5 einander entsprechende Elemente mit den gleichen Bezugszeichen versehen und zum Vermeiden von Wiederholungen im Weiteren zum Teil nicht nochmals näher erläutert sind. Bei der Abwandlung gemäß Fig. 5 sind für einen EPB-Betrieb das Querförderband 24 und das Nachläuferförderband 25 im Bereich eines am Nachförderschneckenauslass 32 angeordneten, in dieser Betriebsart geöffneten Nachförderschneckenauslassverschlussschieber 44 positioniert, wobei gegenüber dem Ausführungsbeispiel gemäß Fig. 1 bis Fig. 4 der Spülkasten 33 und die Förderpumpe 38 entfernt worden sind. Weiterhin ist bei der Abwandlung gemäß Fig. 5 im Bereich des Nachförderschneckenhüllrohres 29 und der Nachförderschnecke 31 eine Tropfwanne 45 vorhanden, die auf dem Nachläufer 26 aufliegt.

Fig. 6 zeigt in einer Schnittansicht entlang der Linie VI-VI die Abwandlung gemäß Fig. 5 mit Blick in Vortriebsrichtung. Aus Fig. 6 ist ersichtlich, dass wie bei dem Ausführungsbeispiel gemäß Fig. 2 über die Tropfwanne 45 hinweg aus dem Nachförderschneckenauslass 32 austretendes Material über das Querförderband 24 und das Nachläuferförderband 25 abtransportiert wird.

Fig. 7 zeigt in einer anschaulichen Seitenansicht die bereits anhand Fig. 5 und Fig. 6 erläuterte Abwandlung, bei der für den in Fig. 7 dargestellten flüssigkeitsgestützten Vortrieb an dem Nachförderschneckenauslass 32 ein Walzenbrecher 46 angeordnet ist, mit dem über die Hauptförderschnecke 19 und die Nachförderschnecke 31 gefördertes Material vor Eintritt in eine Abförderleitung 47 und eine Abförderpumpe 48 zerkleinerbar ist.

Fig. 8 zeigt die Anordnung gemäß Fig. 5 bei einem diskontinuierlichem Ausschleusbetrieb in einem ersten Betriebszustand, bei dem ausgehend von einem erddruckgestützten Vortrieb oder einem offenen Vortrieb zum Durchfahren eines verhältnismäßig kurzen Bereiches mit einem beispielsweise hohen Wasserandrang oder hohen Druck im Vortrieb der Übergangsöffnungsdurchlassverschlussschieber 27 geöffnet und der Nachförderschneckenauslass 32 geschlossen ist, so dass im Vortrieb das Nachförderschneckenhüllrohr 29 gefüllt wird.

Fig. 9 zeigt die Anordnung gemäß Fig. 5 bei dem diskontinuierlichem Ausschleusbetrieb in einem zweiten Betriebszustand, bei dem ohne Vortrieb der Übergangsöffnungsdurchlassverschlussschieber 27 geschlossen und der Nachförderschneckenauslass 32 geöffnet wird, um den Inhalt des Nachförderschneckenhüllrohres 29 über das Querförderband 24 und das Nachläuferförderband 25 auszufördern. Anschließend wird wieder in den ersten Betriebszustand des diskontinuierlichen Ausschleusbetriebes gemäß Fig. 8 zurückgekehrt und der Wechsel zwischen den Betriebszuständen in dem diskontinuierlichen Ausschleusbetrieb fortgesetzt, bis der kritische Bereich diskontinuierlich durchfahren ist.

## Patentansprüche

1. Verfahren zum Abfördern von Abraum im Tunnelvortrieb, wobei in einem offenen Vortrieb oder in einem erddruckgestützten Vortrieb eine in Abförderrichtung in einem Förderschneckenhüllrohr (20) ausgebildete erste Öffnung (22) einer Abfördereinrichtung (18) geöffnet sowie eine in Abförderrichtung der ersten Öffnung (22) nachgeordnete, in einem Querschnitt des Förderschneckenhüllrohres (20) gebildete zweite Offnung (28) geschlossen ist und in einem flüssigkeitsgestützten Vortrieb die erste Öffnung (22) geschlossen sowie die zweite Öffnung (28) geöffnet ist.

2. Verfahren nach Anspruch 1, **dadurch gekennzeichnet, dass** bei geschlossener erster Öffnung (22) und geöffneter zweiter Öffnung (28) aus einem Spülraum (34) abgefördert wird.

3. Verfahren nach Anspruch 2, **dadurch gekennzeichnet, dass** bei einem Ubergang von dem offenen Vortrieb oder dem erddruckgestützten Vortrieb zu dem flüssigkeitsgestützten Vortrieb nach Schließen der ersten Öffnung (22) und nach Öffnen der zweiten Öffnung (28) in den Spülraum (34) Spülflüssigkeit eingebracht wird.

## Claims

1. Method for transporting away excavated material during tunnelling wherein, in open tunnelling or earth pressure-supported tunnelling, a first aperture (22) of a discharging apparatus (18) formed in the discharging direction in a screw conveyor cladding tube (20) is opened and a second aperture (28) formed in a cross section of the screw conveyor cladding tube (20) arranged downstream of the first aperture (22) in the discharging direction is closed, and in slurry-supported tunnelling the first aperture (22) is closed and the second aperture (28) is opened.

2. Method according to claim 1, **characterised in that** material is transported out of a flushing chamber (34) when the first aperture (22) is closed and the second aperture (28) is opened.

3. Method according to claim 2, **characterised in that**, in changing over from open tunnelling or earth pressure-supported tunnelling to slurry-supported tunnelling, flushing liquid is introduced into the flushing chamber (34) after closing the first aperture (22) and after opening the second aperture (28).

## Revendications

1. Procédé pour l'évacuation de déblais au cours du creusement d'un tunnel, pour lequel lors d'un creusement ouvert ou un creusement soutenu par pression de terre, une première ouverture (22) d'un dispositif d'évacuation (18) formée dans la direction d'évacuation dans un tube de gaine d'un convoyeur à vis (20) est ouverte, tandis qu'une deuxième ouverture (28), disposée dans la direction d'évacuation en aval de la première ouverture (22) et formée dans une section du tube de gaine du convoyeur à vis (20) est fermée, et pour lequel lors d'un creusement soutenu par pression de liquide la première ouverture (22) est fermée et la deuxième ouverture (28) est ouverte.

2. Procédé selon la revendication 1, **caractérisé en ce que** lorsque la première ouverture (22) est fermée et la deuxième ouverture (28) est ouverte, l'évacuation se fait par une chambre de lavage (34).

3. Procédé selon la revendication 2, **caractérisé en ce que** lors d'une transition du creusement ouvert ou du creusement soutenu par pression de terre au creusement soutenu par pression de liquide, après la fermeture de la première ouverture (22) et après l'ouverture de la deuxième ouverture (28), du liquide de lavage est introduit dans la chambre de lavage (34).
